# EUROPÄISCHE PATENTANMELDUNG

(11) **EP 1 342 821 A1**
(43) Veröffentlichungstag der Anmeldung: **10.09.2003**
(21) Anmeldenummer: 03004763.3
(22) Anmeldetag: 05.03.2003
(51) Int. Cl.: D01H 5/60, D01H 5/64, D01H 11/00

(54) **Reinigungswalze für Spinnmaschinen**

(30) Priorität: 08.03.2002 DE 20203754 U
(71) Anmelder: Kohut, Franz-Josef, 91550 Dinkelsbühl (DE); Steinlein, Roland, 95236 Stammbach/Gundlitz 78 (DE)
(72) Erfinder: Kohut, Franz Joseph, 91550 Dinkelsbühl (DE); Steinlein Roland, 95236 Stammbach (DE)
(74) Vertreter: Matschkur, Peter

(57) **Zusammenfassung**

Reinigungswalze (4) insbesondere zum Abreinigen des Verzugsbandes (1) in der Faserverzugszone von Spinnmaschinen mit einem Trägerrohr (5) auf dem eine Reinigungsauflage (11,12) befestigt ist, wobei sie ein Ablängteil eines langgestreckten, vorzugsweise endlosen Trägerrohrs ist, auf das ein Webplüsch in Form von Streifen (6) spiralig aufgewickelt und mit dessen Oberfläche verbunden ist.

## Beschreibung

Die Erfindung bezieht sich auf eine Reinigungswalze insbesondere zum Reinigen des Verzugsbandes bzw. einer Verzugswalze in der Faserverzugszone von Spinnmaschinen mit einem Trägerrohr, auf dem eine Reinigungsauflage befestigt ist.

Bei dem Verziehen der Fäden in Spinnmaschinen werden Schmutzzeilchen sowie auch Gewebepartikel des Fadens abgestreift und haften am Verzugsband, das zur Aufrechterhaltung seiner Funktion ständig über anliegende Reinigungswalzen gereinigt werden muss. Die bisher bekannten Reinigungswalzen sind üblicherweise beflockte Walzen mit aus Pappe bestehenden Trägerrohren oder aber auch verfilzte Wollschläuche, die auf einem Holzträger angeordnet sind.

Die Reinigungswalzen in Form beflockter Papprohre haben zum einen den Nachteil, dass die durch die Beflockung gebildete Reinigungsschicht eine hohe elektrostatische Aufladung zeigt (da diese Eigenschaft zur Fertigung beim Beflocken notwendig war) sodass der Schmutz an der Reinigungswalze sehr stark haftet, und dann selbst nicht mehr, oder nur sehr schwierig abgereinigt werden kann. Bei Reinigungswalzen mit Papprohren können die Avivagen der Faserbegleitsubstanzen (z. B. Öle) nicht gewaschen bzw. chemisch abgereinigt werden. Auch bei verfilzten Wollschläuchen ergibt sich sowohl der Nachteil einer hohen elektrostatischen Aufladung als auch die Schwierigkeit, den Wollschlauch in regelmäßigen Abständen zu reinigen, sodass eine solche Reinigungswalze nicht nach dem Zusetzen mit Schmutz und Faserabrieb gleich weggeworfen werden muss.

Eine weitere Schwierigkeit beim Stand der Technik besteht darin, dass die Reinigungswalzen stets in der gewünschten Länge gefertigt werden, das heißt auf ein Trägerrohr mit der gewünschten Endlänge der Reinigungswalze wird ein zur Oberfläche entsprechender Zuschnitt der Reinigungsauflage aufgeklebt, wobei die sich dabei ergebende Längsnut leicht aufstehen kann und beim Reinigen stört.

Der Erfindung liegt daher die Aufgabe zugrunde, eine Reinigungswalze der eingangs genannten Art so auszugestalten, dass sie bei einfacherer Herstellbarkeit sowohl eine verbesserte Reinigungswirkung zeigt als auch eine längere Standzeit aufweist.

Zur Lösung dieser Aufgabe ist erfindungsgemäß vorgesehen, dass die Reinigungswalze ein Ablängteil eines langgestreckten, vorzugsweise endlosen, Trägerrohrs ist, auf das ein Webplüsch in Form von Streifen spiralig aufgewickelt und mit dessen Oberfläche verbunden ist, wobei bevorzugt das Trägerrohr auf Kunststoff, insbesondere thermoplastischem Kunststoff, bestehen kann.

Durch die erfindungsgemäße Ausbildung ergibt sich der Vorteil, dass nicht einzelne kurze Walzen mit einer Reinigungsauflage versehen werden müssen, sondern dass auf ein sehr langes Rohr, beim bevorzugten Kunststoffträgerrohr nahezu Endlosrohr, ein Webplüschstreifen spiralig endlos aufgewickelt wird, wobei sich entsprechend schräg zur Umlaufrichtung, also zur Abreinigungsrichtung verlaufende Kanten ergeben, die bei weitem weniger stören, als die quer dazu verlaufenden Kanten bei herkömmlichen Anordnungen mit einem aufgeklebten rechteckigen Zuschnitt.

Bei Ausbildung des Trägerrohrs aus einem thermoplastischen Kunststoff - ersatzweise kann natürlich auch das Trägerband des Webplüsches aus entsprechendem Material gebildet sein - lässt sich erreichen, dass der Webplüschstreifen mit dem spiraligen Aufwickeln gleichzeitig - durch entsprechende thermische Erwärmung - auf die Oberfläche des Trägerrohrs aufgeschweißt wird, sodass eine Verklebung wie beim Stand der Technik nicht mehr erforderlich ist.

Durch geeignete Auswahl des Webverfahrens und der Materialien für den Webplüsch, dessen Flor bevorzugt aus Polyamid und dessen Trägerband beispielsweise aus Polyester bestehen kann, lassen sich die Eigenschaften des Webplüsches den jeweiligen Anforderungen der Reinigungswalzen auch im Hinblick auf die zu verziehenden Fäden einerseits und das Material der Verzugsbänder andererseits optimal anpassen. Ein besonders günstiger Aufbau ergibt sich in Ausgestaltung der Erfindung dadurch, dass das Ablängteil des Trägerrohrs auf eine vorgefertigte Baueinheit aus zwei Endkappen und einer beidends überstehenden Stahlwelle aufgeschoben ist, wobei bevorzugt eine der Endkappen einen radial nach außen um etwa die Wandstärke des Trägerrohrs überstehenden Anschlagbund aufweisen kann.

Dieser erfindungsgemäße Aufbau ermöglicht darüber hinaus auch eine sehr einfache Anpassung einer erfindungsgemäßen Reinigungswalze an unterschiedliche Garnbeschaffenheiten, für die verschiedene Durchmesser und Gewichte der Reinigungswalzen notwendig sind. Die Gewichtsänderung lässt sich dabei am einfachsten durch Austausch der Welle gegen eine entsprechend stärkere und schwerere Welle erreichen.

Schließlich liegt es auch noch im Rahmen der Erfindung, in die Webplüsch-Streifen, vorzugsweise zwei nebeneinander liegende verschiedenfarbige Codier-Längstreifen einzubringen, insbesondere einzuweben, um auf diese Art und Weise ein _{"}falsches" Einlegen einer solchen Reinigungswalze einfacher zu verhindern.

Je nach den Borsten und der Wicklungsrichtung ändert sich nämlich das Mitnahmedrehmoment, das die zu reinigenden Fäden auf die Reinigungswalze ausüben. Eine solche Änderung des Mitnahmedrehmoments verändert natürlich auch die Auskämmeigenschaften, wenn man die Reinigungswalzen abwechselnd in der einen und in der anderen Richtung einlegt, wobei die Ausbildung verschiedenfarbiger Endkappen in der Praxis schwierig zu realisieren ist, da die automatische Zuführung im Hinblick auf die verschiedenen Zwischenstufen auch wieder Schwierigkeiten bereitet.

Durch die erfindungsgemäßen verschiedenfarbigen Codier-Längsstreifen, beispielsweise einem gelben Streifen und einem schwarzen Streifen auf einer ansonsten grauen Farbunterlage des Webplüsch-Streifens, ergibt sich in der richtigen Richtung betrachtet, also in der richtigen Einlagezuordnung, die Codierung gelb-schwarz. Wird die Walze irrtümlich umgedreht, so wäre die Codierung schwarz-gelb und dies ist so auffallend, dass solche Verwechslungen in der Praxis nicht vorkommen werden. Die gefürchteten Fehlzuordnungen mit entsprechend geändertem Mitnahmedrehmoment der Reinigungswalzen kann somit auf diese Art und Weise einfach und sicher verhindert werden.

Weitere Vorteile, Merkmale und Einzelheiten der Erfindung ergeben sich aus der nachfolgenden Beschreibung eines Ausführungsbeispiels sowie anhand der Zeichnung. Dabei zeigen:
- Fig. 1: einen schematischen Schnitt durch die Verzugsstrecke einer Spinnmaschine zum Verziehen eines Fadens mithilfe eines Verzugsbandes und einer zu dessen Reinigung dienenden Reinigungswalze,
- Fig. 2: eine Ansicht eines Abschnitts eines Endlosträgerrohrs mit spiralig aufgewickelten Webplüschstreifen zur Bildung einer Reinigungswalze,
- Fig. 3: einen Schnitt durch eine erfindungsgemäße Reinigungswalze,
- Fig. 4: einen Schnitt durch die Trägerbaueinheit zum Aufschieben des Ablängabschnitts des Trägerrohrs mit dem spiralig darauf aufgewickelten Webplüsch-Streifen,
- Fig. 5: eine Ansicht einer erfindungsgemäßen Reinigungswalze mit eingewebten farbigen Codierstreifen in der richtigen Einbaustellung und
- Fig. 6: eine Ansicht einer erfindungsgemäßen Reinigungswalze mit eingewebten farbigen Codierstreifen in der falschen Einbaustellung

Jedem Faden in einer Spinnmaschine ist ein Verzugsband 1 (früher verwendete man hierfür auch Verzugsrollen) sowie Gegendruckwalzen 2 zugeordnet, zwischen denen der Faden 3 verzogen wird. Zum Reinigen der Verzugsbandes 1 dient eine Reinigungswalze 4. Diese besteht, wie man insbesondere aus dem Schnitt in Fig. 3 erkennen kann, aus einem vorzugsweise aus Kunststoff bestehenden Trägerrohr 5 mit einer Reinigungsauflage in Form von spiralig aufgewickelten Webplüschstreifen 6, die bevorzugt auf die Oberfläche des Kunststoffrohrs 5 aufgeschweißt sind. Bei 7 erkennt man Endkappen, deren Verankerungszylinderabschnitte 8 mithilfe von Drahtstiften 9 im Trägerrohr 5 gesichert sind. Die Endkappen 7 bilden die Rohrführung für die Welle 10. In Fig. 1 ist mit gestrichelten Linien ein Ausschnitt des spiralig bewickelten Endlosrohrs bzw. eines viele Meter langen Kunststoff-Trägerrohrs angedeutet, der zur Herstellung der Reinigungswalze nach Fig. 3 vom bewickelten Endlos-Trägerrohr 5 einfach abgelängt wird. Der verwendete Webplüsch der in Form der bereits mehrfach angesprochenen Streifen 6 spiralig auf das Trägerrohr 5 aufgewickelt und dort aufgeschweißt ist, besteht im Flor 11 bevorzugt aus Polyamid, während das Trägerband 12 vorteilhafter weise Polyester sein kann. Diese Materialauswahl ist aber nicht zwingend und auch die spezielle Ausbildung des Webbildes richtet sich nach den jeweiligen Anforderungen, die an eine Reinigungswalze gestellt werden.

Durch die erfindungsgemäße Ausbildung erreicht man eine weitgehende Vermeidung elektrostatischer Aufladung der Reinigungsauflage, wodurch die Ablagerung und Haftung von Schmutzpartikeln verringert wird. Neben einer Verbesserung der Reinigungswirkung der Faserverzugszone ergibt sich durch den fehlenden Kletteffekt eine bessere Möglichkeit, sie durch eine mechanische oder chemische Reinigung wieder abzureinigen. Entsprechend den technischen Anforderungen kann durch Auswahl des geeigneten Webplüsches über verschiedene Höhenkonstruktionen und/oder Dicken der Faser und deren Webanordnung eine Optimierung erreicht werden. Durch die Ausbildung des Trägerrohrs aus Kunststoff, beispielsweise Polypropylen, kann nicht nur der Webplüsch maschinell ohne Klebstoff mit dem Kunststoffrohr verbunden werden, sondern die Reinigungswalze lässt sich sehr viel einfacher reinigen, da im Gegensatz zu aus Pappe bestehenden Trägerrohren Waschflüssigkeiten eingesetzt werden können. Durch die mehrfache Reinigungsmöglichkeit stellt eine erfindungsgemäße Reinigungswalze kein Wegwerfprodukt dar, sodass auf Sicht gesehen eine Kostensenkung erreicht wird. Durch eine Verbesserung der Verschleißeigenschaften ergibt sich schließlich auch noch eine Erhöhung der Maschinenlaufzeiten.

Die Fig. 4 zeigt ein vorgefertigtes Trägerbauteil, bestehend aus den Endkappen 7, 8 und der sie verbindenden Welle 10, die miteinander verklebt sind, wobei eine der Endkappen (in Fig. 4 die rechte) mit einem radial überstehenden Anschlagbund 13 versehen ist. Der Ablängabschnitt 5 des Trägerrohrs mit dem spiralg aufgewickelten Streifen 6 wird von links auf diese Baueinheit aufgeschoben, bis es am Anschlagbund 13 anstößt. Wenn die Klemmhalterung nicht ausreichen sollte, kann diese Betriebsstellung durch eine stirnseitige Verklebung fixiert werden.

Die Fig. 5 zeigt eine Ansicht einer erfindungsgemäßen Reinigungswalze 4 mit den Streifen 6, wobei jeder dieser Streifen 6 mit zwei nebeneinander liegenden verschiedenfarbigen eingewebten Codier-Längsstreifen 14 und 15 versehen ist. Beispielsweise kann bei einer entsprechend andersfarbigen Grundfarbe des Streifens 6, z. B. grau, der Codier-Längsstreifen 14 gelb und der Codier-Längsstreifen 15 schwarz sein. In der "richtigen" in Fig. 5 gezeigten Einbauposition einer solchen Reinigungswalze ist diese Farbcodierung in der üblichen Lesweise von links nach rechts die Codierung gelb-schwarz. Bei umgedrehter Walze, wenn also die Bosten- und die Wicklungsrichtung geändert sind, ergibt sich, wie in Fig. 6 dargestellt ist, eine Farbcodierung schwarz-gelb, sodass solche Falschorientierungen beim Einbau der Reinigungswalzen sehr einfach vermieden werden können. Dadurch lässt sich auch das Problem ausschalten, dass je nach Borsten- und Wicklungsrichtung ein unterschiedliches Mitnahmedrehmoment gegeben ist, das von den Fäden auf die Reinigungswalzen ausgeübt wird. Solche geänderten Mitnahmedrehmomente würden bei den betroffenen Fäden zu unterschiedlichen Strukturen führen, was unbedingt vermieden werden soll.

Die erfindungsgemäße Reinigungswalze weist, wie umfangreiche Vergleichsuntersuchungen gezeigt haben, gegenüber bekannten Flockwalzen eine um 50 % bessere Ablaufeigenschaft auf, das heißt, die Dick- und Dünnstellenmessung der Fäden schwankt bei Verwendung der erfindungsgemäßen Reinigungswalzen um 50 % weniger als bei den bekannten Reinigungswalzen.

Die Erfindung ist nicht auf das dargestellte Ausführungsbeispiel beschränkt. Insbesondere kann die erfindungsgemäße Reinigungswalze auch für andere Einsatzzwecke verwendet werden, wie z. B. bei Kämmmaschinen oder anderen ähnlichen Textilveredelungsanlagen.

## Patentansprüche

1. Reinigungswalze insbesondere zum Abreinigen des Verzugsbandes in der Faserverzugszone von Spinnmaschinen mit einem Trägerrohr auf dem eine Reinigungsauflage befestigt ist, **dadurch gekennzeichnet, dass** sie ein Ablängteil eines langgestreckten, vorzugsweise endlosen Trägerrohrs ist, auf das ein Webplüsch in Form von Streifen spiralig aufgewickelt und mit dessen Oberfläche verbunden ist.

2. Reinigungswalze nach Anspruch 1, **dadurch gekennzeichnet, dass** der Webplüsch auf die Oberfläche des aus vorzugsweise thermoplastischem Kunststoff bestehenden Trägerrohrs aufgeschweißt ist.

3. Reinigungswalze nach Anspruch 1 oder 2, **dadurch gekennzeichnet, dass** die Webplüsch im Flor aus Polyamid bestehet.

4. Reinigungswalze nach einem der Ansprüche 1 bis 3, **dadurch gekennzeichnet, dass** das Trägerband des Webplüsches aus Polyester besteht.

5. Reinigungswalze nach einem der Ansprüche 1 bis 4, **dadurch gekennzeichnet, dass** das Ablängteil des Trägerrohrs auf eine vorgefertigte Baueinheit aus zwei Endkappen und einer beidends überstehenden Stahlwelle aufgeschoben ist.

6. Reinigungswalze nach Anspruch 5, **dadurch gekennzeichnet, dass** eine der Endkappen einen radial nach außen um etwa die Wandstärke des Trägerrohrs überstehenden Anschlagbund aufweist.

7. Reinigungswalze nach Anspruch 5 oder 6, **dadurch gekennzeichnet, dass** zur Anpassung an die jeweilige Garnbeschaffenheit der Durchmesser und/oder das Gewicht veränderbar ist.

8. Reinigungswalze nach Anspruch 7, **dadurch gekennzeichnet, dass** zur Gewichtsveränderung unterschiedliche Wellen eingesetzt werden.

9. Reinigungswalze nach einem der Ansprüche 1 bis 8, **dadurch gekennzeichnet, dass** in die Streifen vorzugsweise zwei nebeneinander liegende verschiedenfarbige Codier-Längsstreifen eingebracht, insbesondere eingewebt, sind.
